# EUROPÄISCHE PATENTSCHRIFT

(11) **EP 0 169 922 B1**
(45) Veröffentlichungstag und Bekanntmachung des Hinweises auf die Patenterteilung: **03.06.1987**
(21) Anmeldenummer: 84109060.8
(22) Anmeldetag: 31.07.1984
(51) Int. Cl.: H01F 27/32

(54) **Isolierelement für Hochspannungsgeräte**
Insulating member for high-voltage devices
Elément isolant pour appareils à haute tension

(43) Veröffentlichungstag der Anmeldung: 05.02.1986
(73) Patentinhaber: H. Weidmann AG, 8640 Rapperswil (CH)
(72) Erfinder: Potocnik, Otto, CH-8645 Jona (CH)
(74) Vertreter: Tetzner, Volkmar, Dr.-Ing. Dr. jur.

## Beschreibung

Die Erfindung betrifft ein Isolierelement entsprechend dem Oberbegriff des Anspruches 1.

Isolierelemente der im Oberbegriff des Anspruches 1 vorausgesetzten Art sind beispielsweise durch die DE-C-894419 und 974694 bekannt. Sie finden insbesondere zur Isolation von Transformator- oder Drosselspulenenden hoher Spannung Verwendung.

Die bisher bekannte Ausführung eines solchen Isolierelementes sei zunächst anhand von Fig. 1 erläutert. Fig. 1 zeigt einen Teilschnitt durch einen ölgefüllten Transformator, dessen Unterspannungswicklung mit 1 und dessen Oberspannungswicklung mit 2 bezeichnet ist.

In dem ölgefüllten Raum zwischen den Wicklungen 1 und 2 sind bei dem dargestellten Ausführungsbeispiel Isolierelemente 3 bis 9 angeordnet.

Die gleichartig ausgebildeten Isolierelemente 4 bis 7 bestehen jeweils aus einem Isolierzylinder 10 und einem hieran angesetzten Winkelring 11. Ein solcher Winkelring 11 ist in Fig. 2 im einzelnen veranschaulicht. Er besteht aus einem zylindrischen Teil 11 a und einem nach aussen weisenden Flansch 11b. Zum Verständnis des Zusammenhanges zwischen den Fig. 1 und 2 sei angemerkt, dass Fig. 1 einen Schnitt durch den rechten Teil des Winkelringes 11 (in umgekehrter Lage, d.h. mit nach unten weisendem zylindrischen Teil 11 a) zeigt. Die Isolierelemente 5,6 und 7 sind gleichartig wie das Isolierelement 4 ausgebildet; unterschiedlich ist dabei lediglich die Dimensionierung der Winkelringe 11, insbesondere des Krümmungsradius zwischen dem zylindrischen Teil 11 a und dem Flansch 11 b.

Das Isolierelement 3 besteht aus einem Isolierzylinder 10 und einem als Kappenring 12 ausgebildeten lsolierring, der in Fig. 3 schematisch veranschaulicht ist. Der Kappenring 12 enthält einen zy- lindrischen Teil 12a und einen nach innen weisenden Flansch 12b.

Die Isolierzylinder 10 der Isolierelemente 3 bis 7 sind an ihrem den Winkelringen 11 bzw. dem Kappenring 12 zugewandten Ende durch Verringerung ihrer Wandstärke angeschärft. In gleicher Weise sind bei der in Fig. 1 dargestellten bekannten Ausführung die zylindrischen Teile 11 a der Winkelringe 11 bzw. 12a des Kappenringes 12 im Überlappungsbereich durch Verringerung der Wandstärke angeschärft.

Dadurch ergibt sich im Überlappungsbereich keine Materialverdickung.

Nachteilig ist bei dieser bekannten Ausführung allerdings, dass die spitze Kante der beiden Schärfstellen (am Isolierzylinder 10 und am Winkelring 11 bzw. Kappenring 12) in hohem Masse einreissgefährdet ist. Dadurch ergeben sich vor allem beim Transport und bei der Montage Schwierigkeiten. Die Herstellung der angeschärften Teile ist ausserdem verhältnismässig aufwendig.

Der Erfindung liegt daher die Aufgabe zugrunde, unter Vermeidung der geschilderten Nachteile ein Isolierelement der im Oberbegriff des Anspruches 1 vorausgesetzten Art so auszubilden, dass sich bei gleicher elektrischer Festigkeit eine höhere mechanische Festigkeit ergibt und die Herstellung, der Transport sowie die Montage vereinfacht werden.

Diese Aufgabe wird erfindungsgemäss durch die kennzeichnenden Merkmale des Anspruches 1 gelöst.

Ein Ausführungsbeispiel der Erfindung ist in Fig. 4 veranschaulicht. Für gleiche Teile sind dabei dieselben Bezugszeichen wie in Fig. 1 verwendet.

Die Isolierzylinder 10 der Isolierelemente 3 bis 7 sind in gleicher Weise wie bei der bekannten Ausführung gemäss Fig. 1 ausgebildet, d.h. im Überlappungsbereich durch Verringerung ihrer Wandstärke angeschärft.

Die Winkelringe 11' und der Kappenring 12' sind dagegen abweichend von der bekannten Ausführung gemäss Fig. 1 gestaltet. Sie sind im Überlappungsbereich 11'a bzw. 12'a konisch, jedoch mit gleichbleibender Wandstärke, ausgebildet, wobei der Konuswinkel dem Anschärfungswinkel des Isolierzylinders 10 entspricht.

Dadurch ergibt sich an dem dem Isolierzylinder 10 zugewandten Ende des Winkelringes 11' bzw. des Kappenringes 12' eine Materialverdickung 13, die jedoch in einem annähernd homogenen Teil des Feldes liegt (zur Verdeutlichung der Feldausbildung sind in Fig. 4 zwei Äquipotentialflächen 14,15 des Feldes schematisch dargestellt). Zu diesem Zweck wird der Überlappungsbereich 11'a bzw. 12'a entsprechend dimensioniert.

Durch dieerfindungsgemässe Lösung brauchen die Winkelringe 11' und Kappenringe 12^{F} nicht mit den bisher notwendigen Anschärfungen versehen zu werden. Dadurch ergibt sich bei gleicher elektrischer Festigkeit eine wesentlich bessere mechanische Festigkeit. Zugleich wird hierdurch der Transport und die Montage vereinfacht.

Bei der in Fig. 4 schematisch veranschaulichten erfindungsgemässen Lösung können die Winkelringe 11' und Kappenringe 12' in feldmässig günstigster Position angebracht werden, wobei der zur Kühlung notwendige Ölkanal zwischen den Wicklungen 1 und 2 eingehalten wird. Materialverdickungen 13 liegen dabei nur in dem relativ unkritischen Bereich des homogenen Feldes vor.

## Patentansprüche

1. Isolierelement für Hochspannungsgeräte, bestehend aus einem Isolierzylinder (10) und einem an den Isolierzylinder (10) mit Überlappung angesetzten Isolierring (11', 12'), wobei der Isolierzylinder (10) durch Verringerung seiner Wandstärke im Überlappungsbereich angeschärft ist und der Überlappungsbereich (11'a, 12'a) derart dimensioniert ist, dass das dem Isolierzylinder (10) zugewandte Ende des Isolierringes (11',12') in einem annähernd homogenen Teil des Feldes liegt,
dadurch gekennzeichnet, dass
der Isolierring (11', 12') zumindest im Überlappungsbereich (11'a, 12'a) konisch, jedoch mit gleichbleibender Wandstärke, ausgebildet ist, und der Konuswinkel des Isolierringes (11', 12') dem Anschärfungswinkel des Isolierzylinders (10) entspricht.

2. Isolierelement nach Anspruch 1, dadurch gekennzeichnet, dass der Isolierring durch einen Winkelring (11') mit nach aussen weisendem Flansch gebildet wird.

3. Isolierelement nach Anspruch 1, dadurch gekennzeichnet, dass der Isolierring durch einen Kappenring (12') mit nach innen weisendem Flansch gebildet wird.

## Claims

1. Insulating element for high voltage devices, consisting of an insulating cylinder (10) and an insulating ring (11', 12') attached to the insulating cylinder (10) so that an overlaps is formed, in which the insulating cylinder (10) is thinned in the overlap region by reducing its wall thickness and the overlap region (11'a, 12'a) is dimensioned in such a way that the end of the insulating ring (11', 12') facing the insulating cylinder (10) lies in an approximately homogeneous part of the field, characterised in that at least in the overlap region (11'a, 12'a) the insulating ring (11', 12') is of conical construction but has a constant wall thickness and the cone angle of the insulating ring (11', 12') corresponds to the angle of thinning of the insulating cylinder (10).

2. Insulating element as claimed in claim 1, characterised in that the insulating ring is formed by an angle ring (11') with an outwardly-directed flange.

3. Insulating element as claimed in claim 1, characterised in that the insulating ring is formed by a cap ring (12') with an inwardly-directed flange.

## Revendications

1. Elément isolant pour appareils haute tension, se composant d'un cylindre isolant (10) et d'un anneau isolant (11', 12') qui est rapporté sur le cylindre isolant de manière à le chevaucher, le cylindre isolant (10) étant effilé dans la zone de chevauchement par réduction de l'épaisseur de sa paroi et la zone de chevauchement (11'a, 12'a) étant dimensionnée de manière que l'extrémité de l'anneau isolant (11',12') qui est tournée vers le cylindre isolant (10) se trouve dans une partie sensiblement homogène du champ, caractérisé en ce que l'anneau isolant (11', 12') est conique au moins dans la zone de chevauchement (11'a, 12'a), mais l'épaisseur de sa paroi est constante, l'angle du cône formé par l'anneau isolant (11', 12') correspondant à l'angle d'effilement du cylindre isolant (10).

2. Elément isolant selon la revendication 1, caractérisé en ce que l'anneau isolant est formé d'un anneau coudé (11 ') dont la bride est tournée vers l'extérieur.

3. Elément isolant selon la revendication 1, caractérisé en ce que l'anneau isolant est formé d'un capot en anneau (12') dont la bride est tournée vers l'intérieur.
